# EUROPÄISCHE PATENTSCHRIFT

(11) **EP 0 697 826 B1**
(45) Veröffentlichungstag und Bekanntmachung des Hinweises auf die Patenterteilung: **19.03.1997**
(21) Anmeldenummer: 94902633.0
(22) Anmeldetag: 27.12.1993
(51) Int. Cl.: A43C 11/16

(54) **SCHUHVERSCHLUSS**
SHOE CLOSURE
FERMETURE POUR CHAUSSURES

(30) Priorität: 15.05.1993 DE 4316340; 14.08.1993 DE 9312197 U
(43) Veröffentlichungstag der Anmeldung: 28.02.1996
(73) Patentinhaber: PUMA Aktiengesellschaft Rudolf Dassler Sport, 91074 Herzogenaurach (DE)
(72) Erfinder: Jungkind, Roland, Dipl.-Ing. (FH), 82467 Garmisch-Partenkirchen (DE)
(74) Vertreter: Hufnagel, Walter, Dipl.-Ing., Dipl.-Wirtsch.-Ing.
(86) Internationale Anmeldenummer: DE9301250
(87) Internationale Veröffentlichungsnummer: WO9426138

(56) Entgegenhaltungen:
- EP-A- 0 255 869
- EP-A- 0 297 342
- DE-C- 4 240 916

## Beschreibung

Die vorliegende Erfindung bezieht sich auf einen Schuhverschluß gemäß dem Oberbegriff des Anspruchs 1.

Ein derartiger Schuhverschluß mit einem Exzentergetriebe ist in dem älteren Patent DE 42 40 916 C1 beschrieben. Das äußere Abrollzahnrad ist dort im Gehäuse drehbar gelagert und mittels einer oder mehrerer Umfangsnuten lagefixierbar.

Es sind auch beispielsweise aus der EP 255 869 A2 andere Schuhverschlüsse bekannt, bei denen die Seilscheibe in einem Gehäuse an einem ortsfesten Achsbolzen drehbar gelagert und nach Art eines Malteserkreuzgetriebes oder eines Planetengetriebes angetrieben ist. Die Oberseite des Gehäusedeckels ist mit einem Zahnring versehen, der zusammen mit einer vom Drehglied betätigbaren Sperrklinke eine in Schließrichtung rastende Sperrklinkeneinrichtung bildet. Das Drehglied besitzt einen Mitnehmerzapfen, der in eine ringsektorförmige Aussparung einer Zwischenscheibe eingreift. Die Aussparung erstreckt sich über einen kleinen Winkelbereich, so daß das Drehglied gegenüber der Zwischenscheibe um einen kleinen Drehwinkel von beispielsweise 30° frei beweglich ist.

Auf der Zwischenscheibe ist die Sperrklinke derart federnd vorgespannt, daß ein Vorsprungszahn in den Zahnring und ein weiterer, auf der gegenüberliegenden Seite befindlicher Vorsprungszahn in eine weitere ringsegmentförmige Steuerausnehmung des Drehgliedes eingreift. Die Steuerausnehmung ist am einen Ende derart freigeschnitten, daß beim Drehen des Drehgliedes in Schließrichtung der eingreifende Vorsprungszahn frei beweglich bleibt. Beim Drehen des Drehgliedes in Schließrichtung wird nach Anschlag des Mitnehmerzapfens innerhalb einer zugeordneten Ausnehmung die Zwischenscheibe mitbewegt. Dabei wird die Sperrklinke über den Zahnring bewegt und rastet dabei über schräge Flanken von einem Zahn zum nächsten.

Beim Drehen des Drehgliedes in Öffnungsrichtung dreht sich diese entsprechend dem durch die Aussparung definierten freien Winkel gegenüber der Zwischenscheibe. Dabei drückt eine am anderen Ende der Steuerausnehmung vorhandene rampenartig ansteigende Steuerfläche über den zugeordneten Vorsprungszahn der Sperrklinge, die dadurch aus dem Wirkungsbereich des Zahnrings herausbewegt wird. Dadurch ist die Verrastungsmöglichkeit beseitigt und der Drehknopf kann in Öffnungsrichtung gedreht und über das Getriebe die Seilrolle in entspannender Richtung gedreht werden. Eine Schnellöffnung des Schuhverschlusses ist somit trotz der relativ aufwendigen Konstruktion des Schuhverschlusses nicht möglich.

Es sind weiterhin Schuhverschlüsse mit einem Drehglied bekannt, die ein Planetengetriebe aufweisen. Bei diesen ist eine Schnellentrastung dadurch möglich, daß durch Druck auf die Drehknopfmitte in Richtung der Zentralachse das Getriebe vom Seilrad entkuppelt werden kann, so daß das Seilrad frei drehbar ist.

Mit der vorliegenden Erfindung soll demgegenüber die Aufgabe gelöst werden, einen Schuhverschluß der eingangs genannten Art so auszubilden, daß eine Schnellentrastung des Schuhverschlusses und die Öffnung des Schuhes mit einem einzigen Betätigungsglied praktisch gleichzeitig erfolgen können.

Gelöst wird diese Aufgabe durch die Merkmale des Anspruchs 1.

Im Gegensatz zu den bekannten Schnellentrastungen durch Druck auf einen zentralen Teil des Drehgliedes kann bei der erfindungsgemäßen Ausbildung der Schnellentrastung der Schuhverschluß zugleich mit seiner Unterlage, an der er befestigt ist, über das Zugelement in Schuhöffnungsrichtung gezogen werden.

Zwar ist aus der EP 0 297 342 A2 ein über ein Drehglied betätigbarer Schuhverschluß bekannt, bei dem ein Rastelement quer zur Zentralachse auslenkbar gelagert ist. Das Rastelement kann durch einen am Verschluß schwenkbar gelagerten Hebel über eine an diesem vorgesehene, seitlich vom Verschluß abstehende Drucktaste in Entrastrichtung geschwenkt werden. Dort ist jedoch als Antrieb für die Seilscheiben ein Stirnradgetriebe vorgesehen, das bei der dort angewendeten Übersetzung nicht selbsthemmend ist. Das Rastelement ist daher notwendig, um beim Schließen des Schuhes einen Spannzustand aufrechterhalten zu können. Dazu wirkt das Rastelement mit einer an der Unterseite der Seilscheibe vorhandenen Ratschenverzahnung zusammen, so daß die Seilscheibe in Spannrichtung, nicht aber in Entspannrichtung gedreht werden kann. Zur Schnellentrastung kann der Rasthebel über die Drucktaste aus dem Bereich der Ratschenverzahnung herausgeschwenkt werden, wodurch das Stirnradgetriebe frei drehbar wird. Zum Öffnen des Schuhes muß daher sowohl die Drucktaste gedrückt, als auch gleichzeitig der Schuh, beispielsweise durch Zug an der Zunge oder am Obermaterial, geöffnet werden. Bei Anwendung dieser bekannten Ratschensperre an einer durch einen Exzentertrieb angetriebenen Seilscheibe hätte die Entrastung des Rastelements keinerlei Wirkung, da das Exzentergetriebe auch bei kleinem Übersetzungsverhältnis bereits selbsthemmend ist. Eine Schnellentrastung muß daher bei Verwendung eines Exzentertriebes in anderer Weise durchgeführt werden. Eine vorteilhafte Lösung dieses Problems wird durch die vorliegende Erfindung erreicht.

Weitere vorteilhafte Einzelheiten der Erfindung sind in den Unteransprüchen angegeben und werden nachfolgend anhand der in der Zeichnung dargestellten Ausführungsbeispiele näher beschrieben. Es zeigen:
- Fig. 1: einen Querschnitt durch einen Schuhverschluß mit einem Exzentergetriebe als Untersetzungsgetriebe im eingerasteten Zustand;
- Fig. 2: den gleichen Schuhverschluß im entrasteten Zustand,
- Fig. 3 und 4: zwei unterschiedliche Ausführungsformen des Rastelements,
- Fig. 5: den Endabschnitt eines Zugbandes,
- Fig. 6: die Einzelansicht einer Federanordnung,
- Fig. 7: einen Querschnitt, wie in Fig. 1, jedoch mit einer anderen Ausführung einer Rasteinrichtung,
- Fig. 8: eine vergrößerte Ansicht des in dem Kreis befindlichen Abschnitts des Schuhverschlusses der Fig. 7,
- Fig. 9: einen Querschnitt durch einen Schuhverschluß mit einem Exzentergetriebe im eingerasteten Zustand und mit einer anderen Möglichkeit der Zugbandanordnung,
- Fig. 10: eine Draufsicht auf den Schuhverschluß gemäß Fig. 9 im Schnitt im eingerasteten Zustand, wobei unter Weglassung von Getriebeteilen die Rastung sichtbar ist,
- Fig. 11: einen Querschnitt durch und
- Fig. 12: eine Draufsicht auf den Schuhverschluß gemäß den Fig. 9 und 10 in jeweils entrastetem Zustand.

Der erfindungsgemäße Schuhverschluß besitzt gemäß den Fig. 1 und 2 ein Gehäuseteil 1, das eine kreisförmige Aussparung 2 zur Aufnahme einer Seilscheibe 3 und des oder der seilartigen Spannelements(e) 3a aufweist. Die Einführung des oder der seilartigen Spannelements(e) 3a in die Seilscheibe 3 erfolgt über an sich bekannte Zuführungen im Gehäuseteil 1. Die Seilscheibe 3 besitzt eine zentrische Bohrung 4, durch die ein Lagerzapfen 5 einer Achseinheit 6 hindurchgreift und in einer Lagerbohrung 7 des Bodens 8 des Gehäuseteils 1 endet. Die Achse des Lagerzapfens 5 bildet zugleich die Zentralachse 9 des Schuhverschlusses.

Auf der Seilscheibe 3 liegt eine Exzentertriebscheibe 10. Diese besitzt eine zentrale Lagerbohrung 11, mit der sie auf einem exzentrisch zur Zentralachse 9 angeordneten Exzentertriebzapfen 12 der Achseinheit 6 drehbar gelagert ist. Auf einem zur Mittelpunktsachse 13 des Exzentertriebzapfens 12 konzentrischen Kreis liegt jeweils der Mittelpunkt 15 von mehreren, hier als Ausführungsbeispiel sechs, Kreisausschnitten 16, in die je ein Kupplungsbolzen 17 der Seilscheibe 3 eingreift. Die Winkellage der Kreisausschnitte 16 entspricht derjenigen der Kupplungsbolzen 17. Vorzugsweise sind die Kreisausschnitte 16 jeweils um den gleichen Winkel, beim Ausführungsbeispiel um 60°, gegeneinander versetzt. Ausreichend wäre grundsätzlich auch ein einziger Kreisausschnitt 16, der mit nur einem Kupplungsbolzen 17 in Wirkverbindung steht.

Durch Drehen der Achseinheit 6 um die Zentralachse 9 beschreibt die Mittelpunktsachse 13 des Exzentertriebzapfens 12 eine zur Zentralachse 9 konzentrische Kreisbahn. Die Mittelpunkte 19 der Kupplungsbolzen 17 liegen auf einem zur Zentralachse 9 konzentrischen Mittelpunktskreis.

Die Außenkontur der Exzentertriebscheibe 10 besitzt eine Zahnung 21, die mit einer als Gegenzahnung 22 ausgebildeten Innenkontur eines einseitig nach unten abstehenden Kragens 23 einer die Exzentertriebscheibe 10 überdeckenden, als Abrollzahnrad ausgebildeten Scheibe 24 abrollen kann. Die Scheibe 24 besitzt eine Zentralbohrung 25, mit der diese auf der Achseinheit 6 zur Zentralachse 9 konzentrisch drehbar gelagert ist. Die Scheibe 24 besitzt außerdem einen als Außenzahnkranz ausgebildeten Außenrastkranz 26, in den ein Rastglied 40 in Form eines Rastfingers eines auf einer Schwenkachse 41 schwenkbar gelagerten Rastelements 42, beispielswiese eines Rastriegels oder eines anderen geeigneten Rastelements, eingreift. Vorzugsweise ist auf der gleichen Schwenkachse 41 eine als Spiralfeder 43 ausgebildete Feder mit zwei, vorzugsweise tangential abstehenden Federteilen 44, 45, aufgesteckt. Das eine abstehende Federteil 45 drückt unter Vorspannung gegen das Rastglied 40 und drückt dieses in eine Nut des Außenrastkranzes 26 und kann damit das Abrollzahnrad bzw. die Scheibe 24 in allen durch die Zahnung vorgegebenen Winkellagen verrasten.

An einem frei abstehenden Entrastarm 46 ist ein von außen betätigbares Zugelement 47 befestigt, über das das Rastelement 42 entgegen der Federkraft der Feder 43 in Entraststellung gezogen werden kann.

Die Befestigung des Zugelements 47 am Rastelement 42 kann über eine im Entrastarm 46 vorgesehene Bohrung 48 erfolgen, in die das beispielsweise aus Federstahldraht bestehende Zugelement 47 mit einem angebogenen Haken eingehängt oder in sonst geeigneter Weise befestigt ist.

Gemäß den Fig. 2, 4 und 5 kann das Zugelement 47 zumindest am inneren Ende 49 als Zugband ausgebildet sein. Zu seiner Befestigung am Rastelement 42 besitzt es eine Aussparung oder Durchbrechung 50, mit der es in einen Haken oder wenigstens in einen Haltefinger 51 oder in zwei Haltefinger 51, 52 des Entrastarms 46 eingehängt ist. Vorteilhaft ist die Durchbrechnung 50 als in betriebsbereitem Zustand quer zur Zugrichtung verlaufender Schlitz ausgebildet. Seine Länge und Breite ist so bemessen, daß das Zugelement 47 in einer quer zur Zugrichtung stehenden Richtung über den oder die Haltefinger 51, 52 gesteckt ist und nach dem Schwenken in die Zugrichtung eine Lagefixierung stattfindet.

Die Scheibe 24 besitzt auf der dem Kragen 23 qegenüberliegenden Seite einen weiteren, nach oben abstehenden Kragen. Dieser bildet durch seine Kontur einen Rastkranz 28, gegen den eine Rastfeder 30 federnd und rastend anliegt. Die Rastfeder 30 ist ihrerseits in geeigneter Weise an einem die Scheibe 24 überdeckenden Drehglied 33 befestigt. Das Drehglied 33 ist mit der Achselnheit 6 verbunden oder bildet mit dieser eine bauliche Einheit. Das Drehglied 33 ist noch mit einer vorzugsweise elastischen Abdeckkappe 35 versehen, die bevorzugt als Betätigungsglied des vorliegenden Schuhverschlusses dient. Die elastische Abdeckkappe 35 ist über eine Schnappverbindung 53 drehbar auf der Scheibe 24 lagefixiert und beispielsweise über Verbindungsstege 54 mit dem Drehglied 33 starr gekuppelt.

Der Schuhverschluß kann an einer Ristabdeckung 55, beispielsweise an einer inneren Zunge eines Schuhes oder an einer den Schuh von außen abdeckenden Zunge oder an einem auf dieser befestigten Halteteil 56 für den Schuhverschluß befestigt sein.

Die Wirkungsweise des Schuhverschlusses ist folgende:
Der Schuhverschluß befindet sich in der in Fig. 1 dargestellten verrasteten Stellung, in der das Spannelement 3a noch weiter gespannt werden kann.

Beim Drehen der Abdeckkappe 35 wird über die Verbindungsstege 54 das Drehglied 33 und mit diesem die Achseinheit 6 in Spannrichtung, beispielsweise im Uhrzeigersinn, gedreht.

Da die Scheibe 24 durch das Rastglied 40 gegen Verdrehen gesichert ist, bleibt diese in der fixierten Lage. Über den Exzentertriebzapfen 12 wird die Exzentertriebscheibe 10 mitbewegt und rollt mit ihrer Zahnung 21 an der Gegenzahnung 22 mit verringerter Umdrehungszahl ab.

Bei Drehung der Exzentertriebscheibe 10 wird über die Kupplungsbolzen 17 die Seilscheibe 3 mitgenommen, wobei sich die Kreisausschnitte 16 kreisend um die Kupplungsbolzen 17 bewegen. Dabei wird das Spannelement 3a auf die Seilscheibe 3 aufgewickelt.

Zur Schnellentrastung wird beim Ziehen am Zugelement 47 das Rastelement 42 in Entraststellung geschwenkt. Dabei kommt das Rastglied 40 außer Eingriff mit dem Außenrastkranz 26. Dadurch ist die Scheibe 24 im Gehäuseteil 1 frei drehbar und mit ihr die Seilscheibe 3. Das Exzentergetriebe bleibt hierbei in Blockierstellung, so daß sich alle Triebteile mitdrehen.

Zugleich wird beim Ziehen am Zugelement 47 der gesamte Schuhverschluß und mit ihm seine Unterlage, an der er befestigt ist, also die Zunge oder die Ristabdeckung 55 des Schuhes, in Richtung des Pfeiles 57 angehoben und gleichzeitig damit der Schuh geöffnet.

Die Entraststellung des Rastgliedes 40 ist in Fig. 2 dargestellt, wobei als Rastelement 42 ein solches mit Haltefingern 51 und 52 gemäß Fig. 4 verwendet ist, während in Fig. 1 ein Rastelement 42 mit einer Bohrung 48 gemäß Fig. 3 dargestellt ist.

Nach dem Loslassen des Zugelementes 47 rastet das Rastglied 40 in eine Zahnnut des Außenrastkranzes 26 ein. Damit ist die Scheibe 24 wieder gegen Verdrehen gesichert und es kann der Schließvorgang erneut vorgenommen werden.

Bei dem in den Fig. 7 und 8 dargestellten weiteren Ausführungsbeispiel der vorliegenden Erfindung ist das Rastelement als Rastfeder 60, beispielsweise aus einem federnden Draht- oder Bandmaterial aus Stahl, Edelstahl, Federbronze, elastisch federndem Kunststoff oder dgl. ausgebildet. Die Rastfeder 60 ist einseitig, beispielsweise unterhalb des Bodens 8 des Schuhverschlusses eingespannt oder in sonstiger Weise dort befestigt. Die Rastfeder 60 greift mit ihrem als hakenförmiges Rastglied 40' ausgebildeten Endabschnitt 61 von unten um den Rand 62 des Außenrastkranzes 26 herum und rastet unter Eigenvorspannung von oben in die Nut der Zahnung desselben ein.

Das am Schuh, beispielsweise an der Zunge, am Boden 8, oder an der Rastfeder 60 befestigte Zugelement 47 verläuft zumindest im Endabschnitt 61 unterhalb der Rastfeder 60. Beim Ziehen am Zugelement 47 in Richtung des Pfeiles 63 wird die Rastfeder 60 bzw. deren Endabschnitt 61 aufgrund des dort vorhandenen Spiels 64 nach oben angehoben und dabei das Rastglied 40' außer Eingriff mit dem Außenrastkranz 26 gebracht. Damit ist die Schnellentrastung des Schuhverschlusses und die Öffnung des Schuhes mit einem kurzen Zug am Zugelement 47 ermöglicht.

Nach dem Loslassen des Zugelements 47 rastet das Rastglied 40' selbsttätig in eine der Nuten des Außenrastkranzes 26 ein und der Schuh kann wieder geschlossen werden.

Bei dem in den Fig. 9 bis 12 dargestellten Ausführungsbeispiel greift das von außen betätigbare Zugband 47 ebenfalls an dem frei abstehenden Entrastarm 46 des Rastelements 42 an. Hierbei ist das Rastelement 42 dadurch quer zur Zentralachse 9 auslenkbar, daß seine Schwenkachse 41 parallel zur Zentralachse 9 verlaufend angeordnet ist. Hierdurch ist eine flache Bauweise des Zentraldrehverschlusses möglich. Das Zugelement 47 ist hier am Schuhverschluß an der der Schuhspitze abgewandten Seite aus dem Schuhverschluß nach oben herausgeführt und dort beispielsweise als Griffschlaufe ausgebildet. Von dort verläuft das Zugband 47 unmittelbar unter dem Gehäuse 1 oder in einer besonderen Führung oder in einem Führungskanal desselben nach vorn in Richtung zur Schuhspitze und ist dort um etwa 180° um den Entrastarm 46 geschlungen und dann am Verschluß oder an einem Schuhteil befestigt. Das Zugband 47 kann nach der Umschlingung des Entrastarms 46 um ein Verschlußteil oder um ein Schuhteil um etwa 180° nach vorn geschlungen sein und im Bereich der Schuhspitze oder des Zungengrundes am Schuh, an der Zunge oder an einem Ristteil befestigt sein, wie in Fig. 11 gestrichelt angedeutet ist.

Die Wirkungsweise dieses Schuhverschlusses ist im wesentlichen die gleiche, wie bereits anhand des vorher beschriebenen Ausführungsbeispiels erläutert wurde.

## Patentansprüche

1. Über ein Drehglied (35) betätigbarer Schuhverschluß mit einer in einem Lagerelement (5) zentrisch zur Zentralachse (9) des Drehgliedes (35) drehbar gelagerten Seilscheibe (3) zum Aufwickeln wenigstens eines seilartigen Spannelements (3a), einem Untersetzungsgetriebe zwischen Drehglied (35) und Seilscheibe (3) in Form eines Exzentertriebes (10, 12), wobei ein äußeres Abrollzahnrad (24) im Gehäuse (1, 2) des Schuhverschlusses drehbar gelagert und in mehreren Winkellagen fixierbar ist, sowie mit folgenden weiteren Merkmalen:
- das als Scheibe (24) ausgebildete Abrollzahnrad weist einen Außenzahnkranz (26) auf;
- außerhalb des Wirkungsbereiches der Scheibe (24) ist quer zur Zentralachse (9) ein Rastelement (42) auslenkbar gelagert;
- das Rastelement (42) ist federnd derart vorgespannt, daß ein zum Außenrastkranz (26) gerichtetes Rastglied (40) desselben federnd in eine Nut des Außenrastkranzes (26) einrastet;
- das Rastelement (42) besitzt mindestens einen Entrastarm (46);
- der Entrastarm (46) ist mit einem von außen betätigbaren Zugelement (47) gekuppelt, über das das Rastelement (42) außer Eingriff mit dem Außenrastkranz (26) bringbar ist;
- der Schuhverschluß ist an einem beim Öffnen des Schuhes in Öffnungsrichtung bewegbaren Schuhteil vorgesehen;
- über das Zugelement (47) ist der Schuhverschluß zusammen mit diesem Schuhteil in Schuhöffnungsrichtung bewegbar.

2. Schuhverschluß nach Anspruch 1, dadurch gekennzeichnet, daß das Rastelement (42) auf einer Schwenkachse (41) gelagert ist und daß die Schwenkachse (41) quer zur Zentralachse (9) angeordnet ist.

3. Schuhverschluß nach Anspruch 1 oder 2, dadurch gekennzeichnet, daß die Schwenkachse (41) senkrecht zur Zentralachse (9) angeordnet ist, insbesondere tangential bezüglich einer zur Zentralachse (9) senkrechten Kreisebene.

4. Schuhverschluß nach Anspruch 1 oder 2, dadurch gekennzeichnet, daß die Schwenkachse (41) parallel zur Zentralachse (9) angeordnet ist.

5. Schuhverschluß nach einem der Ansprüche 1 bis 4, dadurch gekennzeichnet, daß das Rastelement (42) durch eine Feder (43) derart vorgespannt ist, daß es mit dem Außenrastkranz (26) verrasten kann und das Zugelement (47) an einem frei abstehenden Entrastarm (46) angreift.

6. Schuhverschluß nach Anspruch 1, dadurch gekennzeichnet, daß das Rastelement (42) als mit einem Rastglied (40') versehene Rastfeder (60) ausgebildet und derart befestigt ist, daß das Rastglied (40') unter Eigenspannung der Rastfeder (60) mit dem Außenrastkranz (26) verrastet und daß das Zugelement (47) mit der Rastfeder (60) gekuppelt und durch dieses Zugelement (47) entgegen der Vorspannung der Rastfeder (60) in Entraststellung bewegbar ist.

7. Schuhverschluß nach Anspruch 6, dadurch gekennzeichnet, daß die Rastfeder (60) von unten her den Außenrastkranz (26) am Rand (62) mit einem nach oben gebogenen hakenförmigen Rastglied (40') umgreift und dadurch die Rastfeder (60) vorgespannt ist, daß das Rastglied (40') von oben her mit dem Außenrastkranz (26) verrastbar und über das Zugelement (47) nach oben bewegbar ist, wobei das Rastglied (40') außer Eingriff mit den Zähnen des Außenrastkranzes (26) bringbar ist.

8. Schuhverschluß nach einem der Ansprüche 1 bis 7, dadurch gekennzeichnet, daß der Entastarm (46) bzw. die Rastfeder (60) eine Aussparung oder Bohrung aufweist, in die das Zugelement (47) eingehängt ist.

9. Schuhverschluß nach einem der Ansprüche 1 bis 8, dadurch gekennzeichnet, daß das Zugelement (47) eine Aussparung oder Durchbrechung (50) aufweist, in die der Entrastarm (46) bzw. die Rastfeder (60) eingreift.

10. Schuhverschluß nach Anspruch 9, dadurch gekennzeichnet, daß der Entrastarm (46) bzw. die Entrastfeder (60) einen oder zwei seitlich überstehende Haltefinger (51, 52) besitzt und im Zugelement (47) ein senkrecht zur Richtung des bzw. der Haltefinger (51, 52) verlaufender Schlitz (50) von solcher Länge angeordnet ist, daß das Zugelement (47) in einer quer zur Zugrichtung verlaufenden Richtung über den bzw. die Haltefinger (51, 52) steckbar und der Entrastarm (46) bzw. die Rastfeder (60) anschließend in Zugrichtung schwenkbar und dabei lagefixierbar ist.

11. Schuhverschluß nach einem der Ansprüche 1 bis 10, dadurch gekennzeichnet, daß das Zugband (47) auf der der Schuhspitze entgegengesetzten Seite aus dem Verschluß (1) herausgeführt ist, unterhalb des Verschlusses nach vorn zur Schuhspitze hin verläuft, um etwa 180° nach hinten um den Entrastarm (46) geschlungen und dann am Verschluß oder an einem Schuhteil befestigt ist.

12. Schuhverschluß nach Anspruch 11, dadurch gekennzeichnet, daß das Zugband (47) nach der Umschlingung des Entrastarms (46) um ein Verschlußteil oder um ein Schuhteil um etwa 180° nach vorn geschlungen ist und im Bereich der Schuhspitze oder des Zungengrundes am Schuh, an der Zunge oder an einem Ristteil befestigt ist.

13. Schuhverschluß nach einem der Ansprüche 1 bis 12, dadurch gekennzeichnet, daß er als individuelles Bauteil auf einer Ristabdeckung (55) oder auf der Zunge des Schuhes angeordnet ist und mit dieser in Schuhöffnungsrichtung bewegbar ist.

## Claims

1. A closure for footwear, able to be actuated via a rotary member (35)
and having a pulley (3) supported centrally about the centreline (9) of the rotary member (35) in a bearing member (5) so as to be able to turn and wind up at least one cordlike tension member (3a), with a reduction gear between the rotary member (35) and the pulley (3) in the form of an eccentric drive (10, 12), whilst an outer rolling gearwheel (24) is supported to be able to turn in the casing (1, 2) of the closure and to be located in a number of angular positions, the closure also having the following further features:
- the outer rolling gearwheel formed as a disc (24) exhibits an outer toothed rim (26);
- outside the range of action of the disc (24) a catch element (42) is supported deflectably transversely to the centreline (9);
- the catch element (42) is prestressed springily in such a way that a catch member (40) of it directed at the outer catch rim (26) snaps springily into a groove in the outer catch rim (26);
- the catch element (42) has at least one release arm (46);
- the release arm (46) is coupled to a pull-element (47) which may be actuated from outside and by which the catch element (42) may be brought out of engagement with the outer catch rim (26);
- the footwear closure is provided on a part of the footwear able to move in the opening direction upon opening the footwear;
- the footwear closure together with the aforesaid part of the footwear is able to be moved by the pull-element (47) in the direction to open the footwear.

2. A closure for footwear as in Claim 1, characterized in that
the catch element (42) is supported on a pivot (41) and that the pivot (41) is arranged transversely to the centreline (9).

3. A closure for footwear as in Claim 1 or 2, characterized in that
the pivot (41) is arranged perpendicular to the centreline (9), in particular tangentially to a circle in a plane perpendicular to the centreline (9).

4. A closure for footwear as in Claim 1 or 2, characterized in that
the pivot (41) is arranged in parallel with the centreline (9).

5. A closure for footwear as in one of the Claims 1 to 4, characterized
in that the catch element (42) is prestressed by a spring (43) in such a way that it can snap into the outer catch rim (26) and the pull-element (47) engages with a release arm (46) standing out freely.

6. A closure for footwear as in Claim 1, characterized in that
the catch element (42) is made as a catch spring (60) provided with a catch member (40') and is fastened in such a way that by the tension of the catch spring (60) itself the catch member (40') snaps into the outer catch rim (26) and that the pull-element (47) is coupled to the catch spring (60) and may be moved into the release position by the said pull-element (47) against the prestress of the catch spring (60).

7. A closure for footwear as in Claim 6, characterized in that
the catch spring (60) engages round the edge (62) of the outer catch rim (26) from below by a catch member (40') in the form of a hook bent upwards and the catch spring (60) is thereby prestressed, that the catch member (40') may be snapped from above into the outer catch rim (26) and may be moved upwards by the pull-element (47), in doing which the catch member (40') may be brought out of engagement with the teeth of the outer catch rim (26).

8. A closure for footwear as in one of the Claims 1 to 7, characterized
in that the release arm (46) or respectively the catch spring (60) exhibits a recess or drilled hole in which the pull-element is suspended.

9. A closure for footwear as in one of the Claims 1 to 8, characterized
in that the pull-element (47) exhibits a hollow or aperture (50) in which the release arm (46) or respectively the catch spring (60) engages.

10. A closure for footwear as in Claim 9, characterized in that
the release arm (46) or respectively the catch spring (60) has one or two retainer fingers (51, 52) projecting to the side and in the pull-element (47) a slot is arranged running perpendicular to the direction of the retainer finger or fingers (51, 52) and of a length such that it is possible to push the pull-element (47) over the retainer finger or fingers (51, 52) in a direction running transversely to the direction of pull and the release arm (46) or respectively the catch spring (60) may subsequently be swung into the direction of pull and in doing so be located in position.

11. A closure for footwear as in one of the Claims 1 to 10, characterized
in that the pull-strap (47) is led out of the closure (1) at the side remote from the toe of the footwear and runs forwards below the closure towards the toe and then is looped round the release arm (46) through about 180° towards the rear and fastened to the closure or to a part of the footwear.

12. A closure for footwear as in Claim 11, characterized in that
after being looped round the release arm (46) the pull-strap (47) is looped forwards through about 180° round a part of the closure or a part of the footwear and in the region of the toe of the footwear or of the base of the tongue is fastened to the footwear, the tongue or a part of the instep.

13. A closure for footwear as in one of the Claims 1 to 12, characterized
in that the said closure is arranged as an individual component on an instep covering (55) or on the tongue of the footwear and is movable with it in the direction of opening the footwear.

## Revendications

1. Fermeture de chaussure commandée par un organe tournant (35) comprenant une poulie (3) montée dans un élément de palier (5) de manière centrale par rapport à l'axe central (9) de l'organe tournant (35) pour enrouler au moins un élément de tension (3a) en forme de câble, une transmission réductrice étant prévue entre l'organe tournant (35) et la poulie (3) sous la forme d'une transmission excentrée (10, 12), une roue dentée de roulement extérieure (24) étant montée à rotation dans le boîtier (1, 2) de la fermeture de chaussure et pouvant se fixer dans différentes positions angulaires en ayant les caractéristiques suivantes :
- la roue dentée de roulement est en forme de disque (24) et comporte une couronne dentée extérieure (26),
- en dehors de la zone d'action du disque (24), transversalement à l'axe central (9), il est prévu un élément d'encliquetage (42) susceptible d'être dégagé,
- l'élément d'encliquetage (42) est précontraint à ressort de sorte qu'un organe d'encliquetage (40), dirigé vers la couronne d'encliquetage extérieure (26) de celle-ci, s'accroche élastiquement dans une rainure de la couronne d'encliquetage extérieure (26),
- l'élément d'encliquetage (42) comporte au moins un bras de déverrouillage (46),
- le bras de déverrouillage (46) est couplé à un élément de traction (47) qui peut être actionné de l'extérieur et permet de mettre hors prise l'élément d'encliquetage (42) par rapport à la couronne d'encliquetage extérieure (26),
- la fermeture de chaussure est prévue sur une partie mobile de la chaussure, lorsqu'on ouvre la chaussure dans le sens de l'ouverture,
- l'élément de traction (47) permet de déplacer la fermeture de chaussure avec cette partie de chaussure, dans le sens de l'ouverture de la chaussure.

2. Fermeture de chaussure selon la revendication 1,
caractérisée en ce que
l'élément d'encliquetage (42) est monté sur un axe pivotant (41) et cet axe (41) est monté en travers de l'axe central (9).

3. Fermeture de chaussure selon la revendication 1 ou 2,
caractérisée en ce que
l'axe de pivotement (41) est perpendiculaire à l'axe central (9), notamment tangent à un plan de cercle perpendiculaire à l'axe central (9).

4. Fermeture de chaussure selon la revendication 1 ou 2,
caractérisée en ce que
l'axe de pivotement (41) est parallèle à l'axe central (9).

5. Fermeture de chaussure selon l'une des revendications 1 à 4,
caractérisée en ce que
l'élément d'encliquetage (42) est précontraint par un ressort (43) de façon à pouvoir s'accrocher à la couronne d'encliquetage extérieure (26), et l'élément de traction (47) vient prendre sur un bras de déverrouillage (46) s'écartant librement.

6. Fermeture de chaussure selon la revendication 1,
caractérisée en ce que
l'élément d'encliquetage (42), en forme de ressort d'encliquetage (60) muni d'un organe d'encliquetage (40'), est fixé de façon que l'élément d'encliquetage (40') soit couplé, sous la tension propre du ressort d'encliquetage (60), à la couronne d'encliquetage extérieure (26), et que l'élément de traction (47) soit couplé au ressort d'encliquetage (60) pour que cet élément de traction (47) puisse être déplacé contre la précontrainte du ressort de rappel (60), de nouveau dans sa position de déverrouillage.

7. Fermeture de chaussure selon la revendication 6,
caractérisée en ce que
le ressort d'encliquetage (60) entoure par en dessous la couronne d'encliquetage extérieure (26) au niveau du bord (62) et avec un organe d'encliquetage (40') en forme de crochet recourbé vers le haut, et le ressort d'encliquetage (60) est précontraint pour que l'organe d'encliquetage (40') puisse s'accrocher par le haut dans la couronne d'encliquetage extérieure (26) et de nouveau être déplacé vers le haut par l'intermédiaire de l'élément de traction (47), l'organe d'encliquetage (40') étant mis hors de prise par les dents de la couronne d'encliquetage extérieure (26).

8. Fermeture de chaussure selon l'une des revendications 1 à 7,
caractérisée en ce que
le bras de déverrouillage (46) ou le ressort d'encliquetage (60) comporte une découpe ou un perçage dans lequel s'accroche l'élément de traction (47).

9. Fermeture de chaussure selon l'une des revendications 1 à 8,
caractérisée en ce que
l'élément de traction (47) comporte une découpe ou un passage (50) dans lequel vient prendre le bras de déverrouillage (46) ou le ressort d'encliquetage (60).

10. Fermeture de chaussure selon la revendication 9,
caractérisée en ce que
le bras de déverrouillage (46) ou le ressort de déverrouillage (60) possède un ou plusieurs doigts de fixation (51, 52) latéralement en saillie et, dans l'élément de traction (47), une fente (50) perpendiculaire à la direction du ou des doigts de fixation (51, 52), a une longueur telle que l'élément de traction (47) peut être engagé dans une direction transversale à la direction de traction par le ou les doigts de fixation (51, 52), et le bras de déverrouillage (46) ou le ressort d'encliquetage (60) pivotent alors dans la direction de traction et sont ainsi bloqués en position.

11. Fermeture de chaussure selon l'une des revendications 1 à 10,
caractérisée en ce que
la bande de traction (47) sort de la fermeture (1) du côté opposé à celui de la pointe de la chaussure et passe endessous de la fermeture, en allant vers l'avant et vers la pointe de la chaussure, pour être rabattue d'environ 180° vers l'arrière autour du bras de déverrouillage (46) puis être fixée sur le moyen de fixation ou à une partie de la chaussure.

12. Fermeture de chaussure selon la revendication 11,
caractérisée en ce que
la bande de traction (47), après avoir entouré le bras de déverrouillage (46), est rabattue autour d'une pièce de fermeture ou d'une partie de chaussure, vers l'avant, sur environ 180°, et est fixée au niveau de la pointe de la chaussure ou du bord de la languette de la chaussure, à la chaussure ou à une partie du cou-de-pied.

13. Fermeture de chaussure selon l'une quelconque des revendications 1 à 12,
caractérisée en ce qu'
elle est prévue comme un composant individuel sur un recouvrement de cou-de-pied (55) ou sur la languette de la chaussure, et peut être déplacée avec celle-ci dans la direction d'ouverture de la chaussure.
